# EUROPÄISCHE PATENTSCHRIFT

(11) **EP 0 378 792 B1**
(45) Veröffentlichungstag und Bekanntmachung des Hinweises auf die Patenterteilung: **23.12.1992**
(21) Anmeldenummer: 89122297.8
(22) Anmeldetag: 02.12.1989
(51) Int. Cl.: F41A 9/61

(54) **Munitionsmagazin zur Lagerung von grosskalibriger Munition in einem Kampfpanzer**
Ammunition storage system to store large calibre ammunition in a tank
Magasin pour le stockage d'arme de gros calibre dans un char d'assaut

(30) Priorität: 17.01.1989 DE 3901173
(43) Veröffentlichungstag der Anmeldung: 25.07.1990
(73) Patentinhaber: Wegmann & Co. GmbH, D-34127 Kassel (DE)
(72) Erfinder: Baus, Rüdiger, Dipl.-Ing., D-3502 Vellmar (DE); Rüttgerodt, Gottlieb, Dipl.-Ing., D-3500 Kasssel (DE); Ullrich, Claus-Dieter, Dipl.-Ing., D-3501 Ahnatal (DE)
(74) Vertreter: Feder, Wolf-Dietrich, Dr. Dipl.-Phys.

(56) Entgegenhaltungen:
- WO-A-89/03014
- US-A- 4 580 482

## Beschreibung

Die Erfindung betrifft ein Munitionsmagazin zur Lagerung von großkalibriger Munition in einem Kampfpanzer mit einem Aufnahmegestell mit im wesentlichen horizontal in Reihen übereinander und nebeneinander angeordneten Aufnahmeröhren zur Lagerung der Patronen, wobei das Aufnahmegestell von oben in den Munitionsbunker des Kampfpanzers einsetzbar ist.

Ein derartiges Munitionsmagazin ist beispielsweise in der US-A-4 562 765 oder US-A-4 580 482 beschrieben. Das in der US-A-PS 4 580 482 beschriebene Munitionsmagazin setzt sich aus mehreren nebeneinander angeordneten Aufnahmegestellen zusammen, die im leeren Zustand von oben in den Munitionsbunker eines Kampfpanzers eingesetzt werden können und nach dem Einsetzen miteinander verschraubt werden. Die Beladung dieses Munitionsmagazins geschieht in der üblichen weise durch die Mannschaft nach dem Einbau in den Kampfpanzer.

Diese Einzelbeladung des Munitionsmagazins ist außerordentlich zeitaufwendig, zumal nach Einsätzen oft die nicht verschossene Munition wieder ausgeladen werden muß, so daß sich mehrfache Umladungsvorgänge ergeben. Bei diesen Umladungsvorgängen kann es auch zu Beschädigungen der Patronen kommen, so daß unter Umständen nach mehrfachem Umladen eine Patrone nicht mehr verschossen werden kann.

Der Erfindung liegt die Aufgabe zugrunde, ein Munitionsmagazin mit den eingangs erwähnten Merkmalen so auszubilden, daß es außerhalb des Kampfpanzers beladen und im beladenen Zustand in den Kampfpanzer eingesetzt werden kann.

Die Lösung dieser Aufgabe geschieht erfindungsgemäß dadurch, daß das Aufnahmegestell an seiner Oberseite über eine schock- und vibrationsdämpfende Halterung an der Unterseite einer beschußfesten Dachplatte aufgehängt ist, die in eine Öffnung an der Oberseite des Kampfpanzers einsetzbar und mit dem Rand der Öffnung verriegelbar ist und an seiner Unterseite mindestens einen Zentrierbolzen aufweist, der beim Einsetzen des Aufnahmegestells in eine Halterung an einem Grundrahmen einrastet, der fest mit dem Boden des Munitionsbunkers verbunden ist.

Vorteilhafte Ausführungsformen des erfindungsgemäßen Munitionsmagazins sind weiter unten und in den Unteransprüchen beschrieben.

Das erfindungsgemäße Munitionsmagazin ist gleichsam ein Wechselmagazin für großkalibrige Munition. Es stehen jeweils mehrere, jeweils aus dem Aufnahmegestell und der Dachplatte bestehende Magazineinheiten zur Verfügung, die außerhalb des Kampfpanzers beladen und dann im beladenen Zustand in den Kampfpanzer eingesetzt werden, wobei nach dem Einsetzen die Dachplatte die Öffnung in der Oberseite des Kampfpanzers verschließt und somit ein beschußfester und tauchdichter Dachschutz erreicht ist. Wie weiter unten anhand eines Ausführungsbeispiels erläutert, können in einen Kampfpanzer mehrere, beispielsweise zwei derartiger Magazineinheiten eingesetzt werden.

Ein großer Vorteil des erfindungsgemäßen Munitionsmagazins besteht darin, daß die Lagerung der Munition außerhalb des Kampfpanzers außerordentlich vereinfacht ist.

Da die Aufnahmegestelle über die vibrationsdämpfenden Halterungen an den Dachplatten aufgehängt sind, können diese zur Lagerung außerhalb des Kampfpanzers in Behälter eingesetzt werden, die keine zusätzlichen Dämpfungselemente benötigen, so daß die hohen, für die Lagerung und Beförderung von Munition geltenden Rahmenbedingungen ohne zusätzliche konstruktive Maßnahmen erfüllt werden können. Dabei brauchen die Hebezeuge und Transportfahrzeuge nicht stärker ausgelegt zu werden, da das zusätzliche Gewicht der Dachplatten dadurch ausgeglichen wird, daß an den anderen Teilen des Magazins entsprechendes Gewicht eingespart werden kann.

Auch innerhalb des Kampfpanzers ist das Munitionsmagazin schock- und vibrationsgedämpft an der Dachplatte aufgehängt und braucht an dem mit dem Boden des Munitionsbunkers verbundenen Grundrahmen lediglich zentriert zu werden, ohne daß hier eine direkte Abstützung erfolgen muß.

Bei einem Kampfpanzer, der in an sich bekannter Weise einen sich nach oben verjüngenden Munitionsbunker im Panzerturm besitzt, hat es sich als vorteilhaft erwiesen, das Munitionsmagazin in der Weise auszubilden, daß am Grundrahmen seitlich neben dem Einsetzbereich des Aufnahmegestells unterhalb des sich verjüngenden Teils der Seitenwand des Munitionsbunkers weitere, im wesentlichen horizontal angeordnete Aufnahmeröhren befestigt sind. Die außerhalb des Aufnahmegestells sich in dem verjüngenden Teil des Munitionsbunkers angeordneten zusätzlichen Aufnahmeröhren werden dann einzeln beladen. Um das Be- und Entladen dieser zusätzlichen Aufnahmeröhren zu erleichtern, sind diese so ausgestaltet, daß die seitlich neben dem Einsetzbereich des Aufnahmegestells angeordneten Aufnahmeröhren gegen Federkraft in einer horizontalen Ebene in den Einsetzbereich einschwenkbar sind, wobei die in Schwenkrichtung vor einer der schwenkbaren Aufnahmeröhren des Grundrahmens angeordneten Aufnahmeröhren des Aufnahmegestells an der den schwenkbaren Aufnahmeröhren zugewandten Seite ausgeschnitten sein können. Auf diese Weise können diese zusätzlichen Aufnahmeröhren nach dem Be- bzw. Entladevorgang in die Ausgangsposition zurückgezogen werden, um Fehlbedienungen auszuschließen und ein ungestörtes Einsetzen der Aufnahmegestelle sicherzustellen.

Wie weiter unten näher beschrieben, sind bekannte Kampfpanzer so aufgebaut, daß im Munitionsbunker zwei Munitionsmagazine nebeneinander angeordnet werden können, wobei allerdings die beiden Öffnungen in der Oberseite des Kampfpanzers nicht notwendig symmetrisch zur Längsmitte des Fahrzeugs liegen. Die Erfindung eröffnet die Möglichkeit dennoch, mit einem Typ eines Munitionsmagazins auszukommen, indem die Halterung zwischen Aufnahmegestell und Dachplatte eine Justiervorrichtung zur Einstellung der relativen horizontalen Lage von Aufnahmegestell und Dachplatte aufweist. Hierbei kann die Halterung einen durch die Dachplatte und ein mit der Dachplatte verbundenes Dämpfungselement hindurchgeführten drehbaren Aufhängebolzen aufweisen, der an seinem äußeren Ende eine Vorrichtung zum Angriff eines Verstellwerkzeuges aufweist und an dessen innerem Ende ein in horizontaler Richtung um die Bolzenachse verschwenkbarer Nocken angeordnet ist, der in eine am Aufnahmegestell befestigte Halterung eingreift, welche bei einer Schwenkbewegung des Nockens über eine Gleitführung in horizontaler Richtung verschoben wird. Durch die Justiervorrichtung kann unter Belastung, also unmittelbar vor dem Einsetzen des Munitionsmagazins, eine Einstellung der relativen Lage der Dachplatte zum Aufnahmegestell vorgenommen werden.

Damit beim Einsetzen der Aufnahmegestelle in den Kampfpanzer die in den Aufnahmeröhren angeordneten Patronen nicht beschädigt werden, ist es vorteilhaft, wenn an den Aufnahmegestellen Einführungshilfen vorgesehen sind. Dies kann dadurch geschehen, daß an der in Längsrichtung der Aufnahmeröhren gesehen vorderen und hinteren Seite der Aufnahmegestelle außerhalb des Lagerbereichs der in den Aufnahmeröhren angeordneten Patronen schienenartige, im wesentlichen in vertikaler Richtung verlaufende Einführungshilfen angeordnet sind, wobei mindestens die an der Entnahmeseite des Aufnahmegestells angeordnete Einführungshilfe demontierbar ausgebildet ist. Vorteilhaft ist es dabei, wenn die demontierbare Einführungshilfe aus zwei an einem Ende über ein Scharniergelenk miteinander verbundenen Stangen besteht, von denen eine im Querschnitt in ihrer Außenkontur ein an die Außenkontur der anderen Stange angepaßtes Hohlprofil aufweist und die eine Stange mit ihrem anderen Ende über ein Gelenk mit dem unteren Rand des Aufnahmegestells und die andere Stange mit ihrem anderen Ende über eine lösbare Befestigungsvorrichtung mit dem oberen Rand des Aufnahmegestells verbunden ist. Zweckmäßig ist es dann, wenn die mit dem unteren Rand des Aufnahmegestells verbundene Stange an einer in Längsrichtung des Aufnahmegestells verschiebbaren Halterung befestigt ist.

Im folgenden wird anhand der beigefügten Zeichnungen ein Ausführungsbeispiel für ein Munitionsmagazin nach der Erfindung näher erläutert.

In den Zeichnungen zeigen:
Fig. 1 in stark schematisierter Darstellung einen Querschnitt durch den Turm eines Kampfpanzers mit zwei eingesetzten Munitionsmagazinen;
Fig. 2 in gegenüber Fig. 1 leicht vergrößerter Detaildarstellung ein Munitionsmagazin während des Einsetzvorganges in einen Kampfpanzerturm gemäß Fig. 1;
Fig.2a in gegenüber Fig. 2 vergrößerter Darstellung einen Schnitt nach der Linie IIa-IIa in Fig. 2b im Bereich der zusätzlichen Aufnahmeröhren;
Fig.2b eine Seitenansicht der zusätzlichen Aufnahmeröhren in vergrößerter Darstellung;
Fig. 3 einen Längsschnitt durch das Munitionsmagazin nach Fig. 2 im eingesetzten Zustand;
Fig. 4 in gegenüber den Fig. 2 und 3 leicht vergrößertem Maßstab eine Seitenansicht des Munitionsmagazins im ausgebauten Zustand;
Fig. 5 in einer Einzeldarstellung als Seitenansicht in vergrößerter Darstellung die Einführungshilfe an der Entnahmeseite des Munitionsmagazins nach den Fig. 2 bis 4;
Fig. 6 in einer Schnittdarstellung die Halterung zwischen Dachplatte und Aufnahmegestell bei dem Munitionsmagazin nach den Fig. 2 bis 4;
Fig. 7 die Halterung nach Fig. 6 in einer Aufsicht.

Anhand von Fig. 1 wird zunächst das Grundprinzip des zu beschreibenden Munitionsmagazins erläutert. Ein nur schematisch angedeuteter Turm 1 eines Kampfpanzers besitzt in seinem Inneren einen Munitionsbunker 2, der an den beiden Seiten durch die Seitenwände 2.2 einen sich nach oben verjüngenden Querschnitt aufweist. An der Oberseite des Kampfpanzerturms 1 sind zwei leicht asymmetrisch zur Turmmitte M angeordnete Öffnungen vorgesehen. Zwischen den Öffnungen ist eine Trennwand 15 angeordnet, die den Innenraum des Munitionsbunkers 2 in zwei Teile teilt. In die Öffnungen sind von oben her zwei Munitionsmagazin-Einheiten eingesetzt. Jede dieser Einheiten besitzt ein Aufnahmegestell 3, in dem mehrere Aufnahmeröhren 4 in Reihen übereinander und nebeneinander angeordnet sind, in denen in nicht dargestellter Weise die Patronen gelagert sind. Jedes Aufnahmegestell 3 ist an seiner Oberseite über eine weiter unten näher erläuterte Halterung 5 an einer beschußfesten Dachplatte 6 aufgehängt, die auf Auflagern 16 an der Oberseite des Panzerturms 1 aufliegen und somit die Öffnungen verschließen. Da die Türen zwischen dem Munitionsbunker 2 und dem nicht dargestellten Mannschaftsraum eine begrenzte Türöffnung 17 aufweisen, sind die in der ersten Reihe angeordneten Aufnahmeröhren 4.2 in an sich bekannter Weise (US-A-4 562 765) nach unten schwenkbar ausgebildet, um einen leichteren Zugriff zu den in ihnen gelagerten Patronen zu erzielen.

An der Unterseite des Aufnahmegestells 3 sind, wie weiter unten genauer erläutert, Zentrierbolzen 7 angeordnet, die in eine Halterung eingreifen, welche an einem Grundrahmen 8 angeordnet ist, der über vibrationsdämpfende Elemente 11 fest mit dem Boden 2.1 des Munitionsbunkers verbunden ist. Um den Raum innerhalb des Munitionsbunkers auch seitlich unterhalb der geneigten Seitenwände 2.2 besser auszunutzen, sind im Grundrahmen 8 außerhalb des Einsetzbereiches der Aufnahmegestelle 3 weitere Aufnahmeröhren 9 angeordnet, die in Fig. 1 nur in der rechten Hälfte der Zeichnung dargestellt sind. Diese zusätzlichen Aufnahmeröhren 9 sind in einer horizontalen Ebene gegen die Kraft von Federn 10 nach innen schwenkbar ausgebildet, damit sie in den Bereich der Türöffnungen 17 geraten und so der Zugriff zu ihnen erleichtert wird. Um dieses Einschwenken zu ermöglichen, sind die den zusätzlichen Aufnahmeröhren 9 benachbarten Aufnahmeröhren 4.1 im Aufnahmegestell 3 an der den Aufnahmeröhren 9 zugewandten Seite ausgeschnitten, so daß letztere nach Entnahme der Patronen aus den Aufnahmeröhren 4.1 ganz in den Einsetzbereich des Aufnahmegestells 3 eingeschwenkt werden können. Durch die Federn 10 ist dafür gesorgt, daß die zusätzlichen Aufnahmeröhren 9 in die Ausgangsposition zurückgezogen werden und somit Fehlbedienungen und Störungen beim Einsetzen und Herausziehen der Munitionsmagazine verhindert werden.

Aus den Fig. 2 bis 7 sind die Verhältnisse bei dem dargestellten Ausführungsbeispiel genauer zu ersehen.

Der Grundrahmen 8 ist über die Dämpfungselemente 11, vorzugsweise in der Horizontalen schwingungselastisch gelagert und zusätzlich für die Aufnahme der zusätzlichen Aufnahmeröhren 9 ausgelegt.

Beim Einsetzen des Aufnahmegestells 3 greifen die etwa in der Mitte des Aufnahmegestells angeordneten Zentrierbolzen 7 in entsprechende Halterungen 8.1 am Grundrahmen 8 ein, so daß Pendelbewegungen, die aufgrund der elastischen Aufhängungen 5 durch den Hebelarm des Schwerpunktes des Aufhängegestells 3 entstehen können, begrenzt werden. Durch diese Koppelung mittels der Zentrierbolzen 7, von denen, wie aus Fig. 3 und 4 ersichtlich, zwei Stück an jedem Aufnahmegestell angeordnet sind, werden Relativbewegungen zwischen den Aufnahmeröhren 4 im Aufnahmegestell 3 und den zusätzlichen Aufnahmeröhren 9 im Grundrahmen 8 vermieden.

Fig. 2a zeigt wie die zusätzlichen Aufnahmeröhren 9 in einem unterhalb der Seitenwand 2.2 angeordneten Teil 8.2 des Grundrahmens 8 angeordnet sind. Dabei sind die die Rückführung der zusätzlichen Aufnahmeröhren 9 in die Ausgangsposition bewirkenden Federn 10 mit ihrem einen Ende jeweils am Mantel der Aufnahmeröhren 9, während ihr anderes Ende über ein Verbindungsstück 8.3 mit dem Grundrahmenteil 8.2 verbunden ist.

Die Halterungen 5, mit denen die Aufnahmegestelle 3 an den Grundplatten 6 jeweils aufgehängt sind, sind in den Fig. 6 und 7 genauer dargestellt. Dabei ist Fig. 6 ein Schnitt durch eine Halterung in Querrichtung des Munitionsmagazins.

Jede Halterung besitzt einen Aufhängebolzen 5.2, der durch eine Schutzkappe 5.1 und ein in der Dachplatte 6 angeordnetes Dämpfungselement 5.5 hindurchgeführt ist. An seiner Oberseite besitzt der drehbare Aufhängebolzen 5.2 einen Sechskant 5.3 zum Ansetzen eines Verstellgerätes. An seiner Unterseite ist ein Nocken 5.4 angeordnet, der in eine mit dem Aufnahmegestell 3 verbundene Halterung 3.1 eingreift, die in einer Führung 3.2 verschiebbar geführt ist. Die Führungsflächen in der Halterung 3.1 sind so, daß bei einer Verdrehung des Aufhängebolzens 5.2 das Aufnahmegestell 3 relativ zur Dachplatte 6 in horizontaler Richtung verschoben wird. Die eingestellte Stellung kann mittels eines Arretierbleches 5.6, das durch eine Befestigungsschraube 5.7 festgehalten ist, fixiert werden.

Die dargestellte Halterung 5 bewirkt nicht nur eine elastische schwingungs- und schockdämpfende Aufhängung des Aufnahmegestells 3 an der Dachplatte 6, sondern sie erlaubt auch eine Justierung der relativen Lage von Dachplatte 6 und Aufnahmegestell 3 unter Last, so daß die aus Aufnahmegestell 3 und Dachplatte 6 bestehende Magazineinheit an die asymmetrischen Verhältnisse der beiden Einführungsöffnungen im Panzerturm 1 angepaßt werden kann.

An der Oberseite der Dachplatte 6 sind Hebeösen 6.1 angeordnet, die zum Einsetzen und Herausnehmen des Aufnahmegestells mit üblichen Hebezeugen dienen.

Die Verriegelung zwischen Dachplatte 6 und den Auflagern 16 geschieht über Befestigungsschrauben 6.2.

Damit beim Einsetzen und Herausziehen der Aufnahmegestelle durch eventuelle Pendelbewegungen keine Beschädigungen an den in den Aufnahmeröhren 4 gelagerten Patronen 12 auftreten, sind an der in Längsrichtung der Aufnahmeröhren gesehen vorderen und hinteren Seite der Aufnahmegestelle, also an den Stellen, wo die Patronenköpfe bzw. die Patronenböden lagern, Einführungshilfen vorgesehen, die als schienenartige Stangen 13 und 14 ausgebildet sind, welche im wesentlichen in vertikaler Richtung oder unter einem spitzen Winkel zur Vertikalen verlaufen und so angeordnet sind, daß die Patronenköpfe und die Patronenböden unter keinen Umständen mit dem Öffnungsrand im Panzerturm 1 in Berührung kommen können. Dabei ist die an der Vorderseite des Aufnahmegestells 3 angeordnete Einführungshilfe als fest mit dem Aufnahmegestell 3 verbundenes Gestänge 13 ausgebildet, während die an der Rückseite des Aufnahmegestells 3, also der Entnahmeseite, angeordnete Einführungshilfe 14 als abnehmbares und zusammenfaltbares Gestänge ausgebildet ist, das, wie aus Fig. 2 zu ersehen, aus zwei gelenkigen Stangen aufgebaut ist, die jeweils in einem kleinen spitzen Winkel zueinander und zur Vertikalen verlaufen. Die Einführungshilfe 14 ist in Fig. 5 näher dargestellt. Jede der gelenkigen Stangen 14 setzt sich aus zwei Teilstangen 14.1 und 14.2 zusammen, die über ein Scharniergelenk 14.3 miteinander verbunden sind. Dabei ist die in Fig. 5 obere Teilstange 14.2 so ausgebildet, daß sie den Querschnitt eines Halbrohres besitzt, während die untere Teilstange 14.1 einen Rundquerschnitt besitzt. Auf diese Weise ist, wie leicht ersichtlich, ein Zusammenfalten der beiden Teilstangen 14.1 und 14.2 beim Verschwenken um das Gelenk 14.3 möglich. An dem oberen freien Ende ist die Teilstange 14.2 über eine Verriegelungsvorrichtung 14.6 mit dem oberen Rand des Aufnahmegestells 3 verbunden, während das untere freie Ende der Teilstange 14.1 über ein Gelenk 14.4 mit einem am unteren Rand des Aufnahmegestells 3 befestigten Verbindungselement 14.5 verbunden ist. Dabei kann das Verbindungselement 14.5 als Teleskoprohr ausgebildet sein und sein Befestigungspunkt am Aufnahmegestell 3 ist zur Quermitte des Aufnahmegestells 3 hin versetzt. Auf diese Weise ist es möglich, die Einführungshilfe 14 nach dem Lösen der Verriegelungsvorrichtung 14.6 zusammenzufalten und dann an der Unterseite des Aufnahmegestells 3 entlang soweit einzuschieben, daß keinerlei Störungen beim Entnehmen der Patronen mehr auftreten.

Die aus dem Panzerturm 1 herausgezogenen Aufnahmegestelle 3 können in nicht dargestellter Weise in Lagerbehälter eingesetzt werden, die ebenfalls an ihrer Oberseite eine an die Größe der Dachplatte 6 angepaßte Öffnung aufweisen, so daß die Aufnahmegestelle 3 in analoger Weise, wie im Panzerturm, an der Dachplatte 6 über die vibrations- und schockgedämpften Halterungen 5 aufgehängt sind und somit am Behälter selbst keine besonderen Maßnahmen zur Schock- und Vibrationsdämpfung mehr erforderlich sind.

## Patentansprüche

1. Munitionsmagazin zur Lagerung von großkalibriger Munition in einem Kampfpanzer mit einem Aufnahmegestell (3) mit im wesentlichen horizontal in Reihen übereinander und nebeneinander angeordneten Aufnahmeröhren (4) (zur Lagerung der Patronen, wobei das Aufnahmegestell (3) von oben in den Munitionsbunker (2) des Kampfpanzers einsetzbar ist, dadurch gekennzeichnet, daß das Aufnahmegestell (3) an seiner Oberseite über eine schock- und vibrationsdämpfende Halterung (5) an der Unterseite einer beschußfesten Dachplatte (6) aufgehängt ist, die in eine Öffnung an der Oberseite des Kampfpanzers (1) einsetzbar und mit dem Rand der Öffnung verriegelbar ist und an seiner Unterseite mindestens einen Zentrierbolzen (7) aufweist, der beim Einsetzen des Aufnahmegestells (3) in eine Halterung an einem Grundrahmen (8) einrastet, der fest mit dem Boden (2.1) des Munitionsbunkers (2) verbunden ist.

2. Munitionsmagazin nach Anspruch 1 in einem Kampfpanzer mit einem sich nach oben verjüngenden Munitionsbunker, dadurch gekennzeichnet, daß am Grundrahmen (8) seitlich neben dem Einsetzbereich des Aufnahmegestells (3) unterhalb des sich verjüngenden Teils (2.2) der Seitenwand des Munitionsbunkers (2) weitere, im wesentlichen horizontal angeordnete Aufnahmeröhren (9) befestigt sind.

3. Munitionsmagazin nach Anspruch 2, dadurch gekennzeichnet, daß die seitlich neben dem Einsetzbereich des Aufnahmegestells (3) angeordneten Aufnahmeröhren (9) gegen Federkraft (10) in einer horizontalen Ebene in den Einsetzbereich einschwenkbar sind.

4. Munitionsmagazin nach Anspruch 3, dadurch gekennzeichnet, daß die in Schwenkrichtung vor einer der schwenkbaren Aufnahmeröhren (9) des Grundrahmens (8) angeordneten Aufnahmeröhren (4.1) des Aufnahmegestells (3) an der den schwenkbaren Aufnahmeröhren (9) zugewandten Seite ausgeschnitten sind.

5. Munitionsmagazin nach einem der Ansprüche 1 bis 4, dadurch gekennzeichnet, daß der Grundrahmen (8) über mindestens in horizontaler Richtung wirkende Dämpfungselemente (11) mit dem Boden (2.1) des Munitionsbunkers (2) verbunden ist.

6. Munitionsmagazin nach einem der Ansprüche 1 bis 5, dadurch gekennzeichnet, daß das Aufnahmegestell (3) mit dem Grundrahmen (8) über den oder die Zentrierbolzen (7) in horizontaler Richtung gekoppelt ist.

7. Munitionsmagazin nach einem der Ansprüche 1 bis 6, dadurch gekennzeichnet, daß die Halterung (5) zwischen Aufnahmegestell (3) und Dachplatte (6) eine Justiervorrichtung (5.2 - 5.4) zur Einstellung der relativen horizontalen Lage von Aufnahmegestell (3) und Dachplatte (6) aufweist.

8. Munitionsmagazin nach Anspruch 7, dadurch gekennzeichnet, daß die Halterung (5) einen durch die Dachplatte (6) und ein mit der Dachplatte (6) verbundenes Dämpfungselement (5.5) hindurchgeführten drehbaren Aufhängebolzen (5.2) aufweist, der an seinem äußeren Ende eine Vorrichtung (5.3) zum Angriff eines Verstellwerkzeuges aufweist und an dessen innerem Ende ein in horizontaler Richtung um die Bolzenachse verschwenkbarer Nocken (5.4) angeordnet ist, der in eine am Aufnahmegestell (3) befestigte Halterung (3.1) eingreift, welche bei einer Schwenkbewegung des Nockens (5.4) über eine Gleitführung (3.2) in horizontaler Richtung verschoben wird.

9. Munitionsmagazin nach einem der Ansprüche 1 bis 8, dadurch gekennzeichnet, daß an der Außenseite der Dachplatte (6) Hebeösen (6.1) zum Angriff eines Hebezeugs angeordnet sind.

10. Munitionsmagazin nach einem der Ansprüche 1 bis 9, dadurch gekennzeichnet, daß an der in Längsrichtung der Aufnahmeröhren (4) gesehen vorderen und hinteren Seite des Aufnahmegestells (3) außerhalb des Lagerbereichs der in den Aufnahmeröhren (4) angeordneten Patronen (12) schienenartige, im wesentlichen in vertikaler Richtung verlaufende Einführungshilfen (13, 14) angeordnet sind, wobei mindestens die an der Entnahmeseite des Aufnahmegestells (3) angeordnete Einführungshilfe (14) demontierbar ausgebildet ist.

11. Munitionsmagazin nach Anspruch 10, dadurch gekennzeichnet, daß die demontierbare Einführungshilfe (14) aus zwei an einem Ende über ein Scharniergelenk (14.3) miteinander verbundenen Stangen (14.1, 14.2) besteht, von denen eine (14.2) im Querschnitt in ihrer Außenkontur ein an die Außenkontur der anderen Stange (14.1) angepaßtes Hohlprofil aufweist und die eine Stange (14.1) mit ihrem anderen Ende über ein Gelenk (14.4) mit dem unteren Rand des Aufnahmegestells (3) und die andere Stange (14.2) mit ihrem anderen Ende über eine lösbare Befestigungsvorrichtung (14.6) mit dem oberen Rand des Aufnahmegestells (3) verbunden ist.

12. Munitionsmagazin nach Anspruch 11, dadurch gekennzeichnet, daß die mit dem unteren Rand des Aufnahmegestells (3) verbundene Stange (14.1) an einer in Längsrichtung des Aufnahmegestells (3) verschiebbaren Halterung befestigt ist.

## Claims

1. Ammunition magazine for storing large-calibre ammunition in a battle tank, comprising a retaining rack (3) with retaining tubes (4), arranged essentially horizontally in rows above one another and adjacently to one another, for storing the shells, it being possible to insert the rack (3) from the top into the ammunition bunker (2) of the battle tank, characterised in that the retaining rack (3) is suspended at its top via a shock-and vibration-damping holder (5) from the underside of an armoured roof plate (6) which can be inserted into an opening on the top of the battle tank (1) and can be latched to the edge of the opening, and exhibits on its underside at least one centring bolt (7) which, when the retaining rack (3) is inserted, latches into a holder on a base frame (8) which is permanently connected to the bottom (2.1) of the ammunition bunker (2).

2. Ammunition magazine according to Claim 1, in a battle tank having an upwardly tapering ammunition bunker, characterised in that further essentially horizontally arranged retaining tubes (9) are mounted on the base frame (8) laterally adjacent to the area of insertion of the retaining rack (3) below the tapering part (2.2) of the side wall of the ammunition bunker (2).

3. Ammunition magazine according to Claim 2, characterised in that the retaining tubes (9) arranged laterally adjacent to the area of insertion of the retaining rack (3) can be rotated into the area of insertion in a horizontal plane against spring force (10).

4. Ammunition magazine according to Claim 3, characterised in that the retaining tubes (4.1), arranged in front of one of the rotatable retaining tubes (9) of the base frame (8) in the direction of rotation, of the retaining rack (3) are recessed on the side facing the rotatable retaining tubes (9).

5. Ammunition magazine according to one of Claims 1 to 4, characterised in that the base frame (8) is connected to the bottom (2.1) of the ammunition bunker (2) via damping elements (11) acting as least in the horizontal direction.

6. Ammunition magazine according to one of Claims 1 to 5, characterised in that the retaining rack (3) is coupled to the base frame (8) in the horizontal direction via the centring bolt or bolts (7).

7. Ammunition magazine according to one of Claims 1 to 6, characterised in that the holder (5) exhibits an adjusting device (5.2 - 5.4) between the retaining rack (3) and roof plate (6), for adjusting the relative horizontal position of the retaining rack (3) and roof plate (6).

8. Ammunition magazine according to Claim 7, characterised in that the holder (5) exhibits a rotatable suspension bolt (5.2), which is passed through the roof plate (6) and a damping element (5.5) connected to the roof plate (6) and which exhibits at its outer end a device (5.3) for the engagement of an adjusting tool and at the inner end of which a cam (5.4) is arranged which can be rotated around the bolt axis in the horizontal direction and which engages in a holder (3.1), mounted on the retaining rack (3), which holder is displaced in the horizontal direction via a sliding guide (3.2) during a rotating movement of the cam (5.4).

9. Ammunition magazine according to one of Claims 1 to 8, characterised in that lifting ears (6.1) for the engagement of a hoist are arranged on the outside of the roof plate (6).

10. Ammunition magazine according to one of Claims 1 to 9, characterised in that rail-like-insertion aids (13, 14) essentially extending in the vertical direction, are arranged on the front and rearside of the retaining rack (3), seen in the longitudinal direction of the retaining tubes (4), outside the storage area of the shells (12) arranged in the retaining tubes (4), at least the insertion aid (14) arranged on the removal side of the retaining rack (3) being constructed to be removable.

11. Ammunition magazine according to Claim 10, characterised in that the removable insertion aid (14) consists of two rods (14.1, 14.2) connected to one another at one end via a hinge (14.3), one of which rods (14.2) exhibits in cross-section in its outer contour a hollow profile adapted to the external contour of the other rod (14.1), and one rod (14.1) is connected at its other end via a hinge (14.4) to the lower edge of the retaining rack (3) and the other rod (14.2) is connected at its other end via a detachable mounting device (14.6) to the upper edge of the retaining rack (3).

12. Ammunition magazine according to Claim 11, characterised in that the rod (14.1) connected to the lower edge of the retaining rack (3) is mounted on a holder which is displaceable in the longitudinal direction of the retaining rack (3).

## Revendications

1. Magasin pour le stockage d'armes de gros calibre dans un char d'assaut, comprenant un cadre support (3) avec des rangées de tubes de munitions (4) superposés et juxtaposés en rangées sensiblement horizontales permettant de loger les munitions, le cadre support (3) pouvant être introduit par le haut dans la soute à munitions (2) du char d'assaut, caractérisé en ce que le cadre support (3) est monté, par sa face supérieure, au moyen d'une fixation (5) amortissant les chocs et les vibrations, sur la face inférieure d'une plaque supérieure (6) résistant aux impacts de projectiles et pouvant être insérée dans une ouverture prévue sur la face supérieure du char d'assaut (1) et verrouillée avec le bord de l'ouverture et qu'il dispose, à sa face inférieure, d'au moins une goupille de centrage (7) insérée, lors de l'introduction du cadre support (3) dans une fixation prévue sur le châssis de base (8) reliée de manière solidaire au plancher (2.1) de la soute à munitions (2).

2. Magasin d'armes selon la revendication 1, dans un char d'assaut muni d'une soute à munitions de volume réduit en haut, caractérisé en ce que des tubes de munitions supplémentaires (9) sont disposés de manière sensiblement horizontale sur le châssis de base (8) à côté de la zone d'introduction du cadre support (3) à la partie inférieure de la paroi latérale (2.2) de la soute à munition (2).

3. Magasin d'armes selon la revendication 2, caractérisé en ce que les tubes de munitions (9) disposés à côté de la zone d'introduction du cadre support (3) peuvent être pivotés sur un plan horizontal en agissant contre l'effort de ressorts (10).

4. Magasin d'armes selon la revendication 3, caractérisé en ce que les tubes de munitions (4.1) du cadre support (3) disposé en face de l'un des tubes de munitions pivotant (9) du châssis de base (8) sont entaillés face aux tubes de munitions pivotants (9).

5. Magasin d'armes selon l'une quelconque des revendications 1 à 4, caractérisé en ce que le châssis de base (8) est relié au plancher (2.1) de la soute à munitions (2) par des éléments d'amortissement (11) dont l'effet agit au moins dans le sens horizontal.

6. Magasin d'armes selon l'une quelconque des revendications 1 à 5, caractérisé en ce que le cadre support (3) est relié au châssis de base (8) par la ou les goupilles de centrage (7) dans le sens horizontal.

7. Magasin d'armes selon l'une quelconque des revendications 1 à 6, caractérisé en ce que la fixation (5) disposée entre le cadre support (3) et la plaque supérieure (6) présente un dispositif d'ajustage (5.2 à 5.4) permettant de régler la position relative horizontale du cadre support (3) par rapport à la plaque supérieure (6).

8. Magasin d'armes selon la revendication 7, caractérisé en ce que la fixation (5) présente un boulon de suspension rotatif (5.2) traversant la plaque supérieure (6) et un élément d'amortissement (1.5) relié à cette dernière, l'extrémité extérieure de ce boulon (5.2) présentant un dispositif (5.3) permettant sa rotation par un outil de réglage et son extrémité intérieure disposant d'une came (5.4) pivotant dans le sens horizontal autour de l'axe du boulon et introduite dans une fixation (3.1) montée sur le cadre support (3), cette fixation étant décalée dans le sens horizontal lors de la rotation de la came (5.4) le long d'un guidage (3.2).

9. Magasin d'armes selon l'une quelconque des revendications 1 à 8, caractérisé en ce que la face extérieure de la plaque supérieure (6) est munie d'anneaux de levage (6.1) permettant son transport par un engin de levage.

10. Magasin d'armes selon l'une quelconque des revendications 1 à 9, caractérisé en ce que des moyens d'introduction (13, 14) sont prévus sur les faces avant et arrière du cadre support (3) vues dans le sens longitudinal des tubes de munitions (4) à l'extérieur de la zone de stockage des munitions (12) logés à l'intérieur des tubes de munitions (4), ces moyens étant disposés dans le sens sensiblement vertical et en ce qu'au moins le moyen de guidage (14) disposé du côté enlèvement du cadre support (3) est conçu de manière démontable.

11. Magasin d'armes selon la revendication 10, caractérisé en ce que le moyen d'introduction démontable (14) comprend deux barres (14.1, 14.2) reliées entre elles par une charnière (14.3), l'une (14.2) présentant, à son contour extérieur, un profil creux dont la section est adaptée au contour extérieur de l'autre (14.1), une extrémité de la première barre (14.1) étant reliée, par une charnière (14.4), au bord inférieur du cadre support (3) et une extrémité de l'autre barre (14.2), au bord supérieur du cadre support (3) au moyen d'un dispositif de fixation démontable (14.6).

12. Magasin d'armes selon la revendications 11, caractérisé en ce que la barre (14.1) reliée au bord inférieur du cadre support (3) est fixée sur un support pouvant être déplacé dans le sens longitudinal du cadre support (3).
